# EUROPÄISCHE PATENTSCHRIFT

(11) **EP 1 232 344 B1**
(45) Veröffentlichungstag und Bekanntmachung des Hinweises auf die Patenterteilung: **19.07.2006**
(21) Anmeldenummer: 00962358.8
(22) Anmeldetag: 23.08.2000
(51) Int. Cl.: F04D 19/04

(54) **VAKUUMPUMPE MIT AUSLASS**
VACUUM PUMP COMPRISING AN OUTLET
POMPE A VIDE COMPORTANT UNE SORTIE

(30) Priorität: 26.11.1999 DE 29920737 U
(43) Veröffentlichungstag der Anmeldung: 21.08.2002
(73) Patentinhaber: Leybold Vacuum GmbH, 50968 Köln (DE)
(72) Erfinder: HÖLZER, Rainer, 50354 Hürth (DE); BOY, Hermann, 50171 Kerpen (DE)
(74) Vertreter: Leineweber, Jürgen
(86) Internationale Anmeldenummer: PCT/EP2000/008200
(87) Internationale Veröffentlichungsnummer: WO 2001/038742

(56) Entgegenhaltungen:
- DE-A- 2 416 808
- DE-U- 9 316 834
- US-A- 4 621 842
- US-A- 4 685 706
- US-A- 5 205 568

## Beschreibung

Die Erfindung bezieht sich auf eine Vakuumpumpe mit den Merkmalen des Oberbegriffs des Patentanspruchs 1.

Soweit nicht Hochvakuumpumpen betroffen sind, die üblicherweise über Flanschpaare mit relativ großen Durchmessern fest mit der zu evakuierenden Kammer verbunden werden, erfolgt die Verbindung des Einlasses einer Vakuumpumpe mit der zu evakuierenden Einrichtung über flexible Leitungen, die lösbar an den Einlass der Vakuumpumpe angeschlossen werden. Auch der Auslass einer Vakuumpumpe muss in aller Regel mit Anschlussleitungen verbindbar sein, sei es, um die geförderten Gase (insbesondere wenn sie aggressiv oder toxisch sind) gezielt abführen zu können, oder, um die Vakuumpumpe, wenn es sich um eine Hochvakuumpumpe handelt, mit einer Vorvakuumpumpe verbinden zu können. In allen Fällen muss die Verbindung der Anschlussleitungen mit dem Einlass oder Auslass der Vakuumpumpe möglichst dicht sein, um den Eintritt von Leckluft oder den Austritt schädlicher Gase zu vermeiden.

Es ist bekannt, zur vakuumdichten Verbindung von Vakuumpumpen mit zu- oder weiterführenden Leitungen Flanschbauteile einzusetzen (DE-A-24 16 808). Am Ort der Mündung des in der Oberfläche des Gehäuses der Vakuumpumpe endenden Kanals ist üblicherweise ein Anschlussstutzen mit einem Flansch vorgesehen. Auch die mit dem Anschlussstutzen zu verbindende Leitung weist einen Flansch auf. Die Herstellung der Verbindung erfolgt dadurch, dass die beiden Flansche aufeinandergesetzt und mit Hilfe eines Spannringes oder anderer Flanschverbindungsbauteile in dieser Stellung fixiert werden. In aller Regel sind bei vakuumdichten Verbindungen dieser Art Dichtringe aus Kunststoff, aus Gummi oder auch Metall vorgesehen. Diese befinden sich zwischen den jeweiligen Dichtflächen. Mit Hilfe von Nuten, Zentrierringen oder dergleichen werden sie in ihrer Soll-Lage gehalten.

Die Beschädigungsgefahr der an den hervorragenden Flanschen befindlichen Dichtflächen ist hoch. Dieses gilt auch für den Platzbedarf, der notwendig ist, um die Flanschverbindung herzustellen, da beide Hände notwendig sind, um einen Spannring oder andere Flanschverbindungsbauteile aufzusetzen und zu befestigen.

Der vorliegenden Erfindung liegt die Aufgabe zu Grunde, die Anschlussgeometrie der dichten Verbindung zwischen einer Vakuumpumpe und einer Leitung anwenderfreundlicher und flexibler zu gestalten.

Erfindungsgemäß wird diese Aufgabe durch die kennzeichnenden Merkmale der Patentansprüche gelöst.

Steckverschraubungen der hier betroffenen Art sind an sich bekannt (vgl. z.B. Steckverschraubungen der Firma Camozzi Pneumatik). Sie wurden bisher überwiegend in der Drucklufttechnik eingesetzt.

Aus der US-A-52 05 568 ist eine Steckverschraubung bekannt, mit der auch Vakuumpumpen ausgerüstet werden können. Die Vakuumdichtheit dieser Steckverschraubung wird durch den Einsatz eines Dichtringes mit einer Mehrzahl von Dichtlippen und Vorsprüngen erreicht.

Steckverschraubungen der erfindungsgemäßen Art haben sich jedoch überraschenderweise auch als vakuumdicht erwiesen. Sie bestehen aus einem in das Gehäuse der Vakuumpumpe einschraubbaren Abschnitt und einem etwa topfförmigen Abschnitt, der eine dichte, lösbare Verbindung der Vakuumpumpe mit dem freien Ende eines Kunststoffrohres oder -schlauches ermöglicht. Das Rohr wird mit einer Hand in den topfförmigen Abschnitt eingesteckt, bis es einen im Inneren des Bauteils befindlichen O-Ring passiert und einen mechanischen Anschlag erreicht hat. Bestandteil des topfförmigen Abschnittes ist eine auf den Umfang des Kunststoffrohres einwirkende, hülsenförmige Spannzange, die durch eine axiale Bewegung lösbar ist.

Steckverschraubungen dieser Art sind auch gewinkelt, schwenkbar und mit vielen Durchmessern auf dem Markt verfügbar. Wesentlich ist, dass die Anschlussleitungen aus einem flexiblen Material bestehen (z.B. Kunststoffe wie Polyamid, Polyurethan usw. oder Gummi).

Weitere Vorteile und Einzelheiten der Erfindung sollen an Hand von in den Figur 1 und 2 schematisch dargestellten Ausführungsbeispielen erläutert werden. Es zeigen
- Figur 1 einen Schnitt durch eine Vorvakuumpumpe (Drehschieberpumpe) mit erfindungsgemäß ausgebildeten Anschlussvorrichtungen und
- Figur 2 einen Teilschnitt durch eine Hochvakuumpumpe (Turbomolekularpumpe) mit erfindungsgemäß ausgebildetem Auslass.

Bei der in Figur 1 dargestellten Drehschiebervakuumpumpe 1 sind ihre Gehäuse mit 2, ihr Schöpfraum mit 3, ihr Rotorsystem mit 4, ihr Einlass mit 5 und ihre Auslass mit 6 bezeichnet. Einlass 5 und Auslass 6 sind mit Anschlussvorrichtungen 7 und 8 ausgerüstet, die als Steckverschraubungen 9 ausgebildet sind. Das Gewinde 11 der Steckverschraubungen 9 ist jeweils in den Einlasskanal 12 bzw. Auslasskanal 13 eingeschraubt, die dazu mit entsprechenden Gegengewinden 14 bzw. 15 ausgerüstet sind. Viele andere vakuumdichte Verbindungen zwischen Vakuumpumpe und Steckverschraubung (z.B. Schweißen, Löten, andere Gestaltungen der Gewinde) sind denkbar. Besonders einfach ist jedoch die Verwendung des ohnehin an handelsüblichen Steckverschraubungen vorhandenen Gewindes.

Der Querschnitt des Einlasskanals 12 ist größer als der Querschnitt des Auslasskanals 13. Dieses gilt auch für die Querschnitte der zugehörigen Steckverschraubungen 9.

Die Steckverschraubungen 9 umfassen den in das Gehäuse 2 einschraubbaren Abschnitt 17 und einen außerhalb des Gehäuses 2 befindlichen, etwa topfförmigen Abschnitt 18, in dem sich die axial verschiebbaren Spannzangen 19 und ein O-Ring 21 befinden. Die Spannzange 19 ist eine O-Ring-seitig geschlitzte Hülse mit einem dem O-Ring zugewandten Wulst 20, dem auf der Innenseite des topfförmigen Abschnittes 18 eine Schräge 22 zugeordnet ist. Die Schräge 22 ist so gestaltet, dass sie das Verspannen einer in der Hülse befindlichen Leitung 23 bewirkt, wenn eine Zugkraft darauf ausgeübt wird. Durch axiales Verschieben der Spannzange 19 in Richtung O-Ring 21 löst sich die Verspannung.

Als Beispiel für eine Hochvakuumpumpe ist in Figur 2 teilweise eine Turbomolekularvakuumpumpe 30 dargestellt. Ihr Gehäuse ist mit 31 bezeichnet, das darin angeordnete Statorpaket mit 32, der Rotor mit 33, die Rotorwelle mit 34 und der Antriebsmotor mit 35. Die Welle 34 stützt sich über die Lager 36 im Gehäuse 1 ab.

Als Anschlussvorrichtung für den Auslass 37 der Turbomolekularpumpe 30 ist eine Steckverschraubung 9 vorgesehen, wie sie zu Figur 1 beschrieben wurde. Ihr Abschnitt 17 ist in den Auslasskanal 38 im Gehäuse 31 der Pumpe 30 eingeschraubt. Ihr topfförmiger Abschnitt 18 nimmt u.a. die Leitung 23 auf.

Die beschriebene Steckverschraubung 9 hat sich unter den Voraussetzungen als vakuumdicht erwiesen, dass der flexible Werkstoff der Leitung 23 geeignet ist, Temperaturen bis zu 80° C zu ertragen. Außerdem muss seine Oberflächenrauhigkeit derart gewählt werden können, dass die Leitung 23 zusammen mit einem in der Vakuumtechnik üblicherweise eingesetzten O-Ring 21 eine vakuumdichte Trennung sicherstellen können. Dieses ist bei einer Rauhigkeit von kleiner oder gleich R_{z} 16, vorzugsweise R_{z} 10, der Fall. Oberflächen von R_{z} 4 bis R_{z} 16 sollten außerdem querriefenfrei sein.

## Patentansprüche

1. Vakuumpumpe (1, 30) mit einem Einlass (5) und einem Auslass (6), die mit Anschlussvorrichtungen (7, 8) und Verbindungsleitungen (23) ausgerüstet sind, wobei zumindest die Anschlussvorrichtung des Auslasses (6, 37) der Vakuumpumpe (1, 30) als an sich bekannte Steckverschraubung (9) ausgebildet ist, **dadurch gekennzeichnet, dass** der Werkstoff der Verbindunsgsleitung (23) für Betriebstemperaturen bis zu 80° C geeignet ist und dass seine Oberflächenrauhigkeit querriefenfrei kleiner oder gleich RZ 16, vorzugsweise RZ 10, ist.

2. Vakuumpumpe nach Anspruch 1, **dadurch gekennzeichnet, dass** ein Gewindeabschnitt (17) der Steckverschraubung (9) in das Gehäuse (2, 31) der Vakuumpumpe (1, 30) eingeschraubt ist.

3. Vakuumpumpe nach Anspruch 1 oder 2, **dadurch gekennzeichnet, dass** ein topfförmiger Abschnitt (18) der Steckverschraubung (9) eine axial verschiebbare Spannzange (19), einen O-Ring (21) und die Leitung (23) aufnimmt, die aus einem flexiblen Werkstoff besteht.

4. Vakuumpumpe nach einem der vorhergehenden Ansprüche, **dadurch gekennzeichnet, dass** sie eine vorvakuumpumpe (1) ist und dass sowohl die Anschlussvorrichtung (7) des Einlasses (5) als auch die Anschlussvorrichtung (8) des Auslasses (6) als Steckverschraubungen (9) ausgebildet sind.

5. Vakuumpumpe nach einem der Ansprüche 1 bis 3, **dadurch gekennzeichnet, dass** sie einen Hochvakuumpumpe (30) ist und dass die Anschlussvorrichtung des Auslasses (37) als Steckverschraubung (9) ausgebildet ist.

## Claims

1. Vacuum pump (1, 30) having an inlet (5) and an outlet (6), which are equipped with connecting devices (7, 8) and connecting lines (23), at least the connecting device for the outlet (6, 37) of the vacuum pump (1, 30) taking the form of a plug-in screw fitting (9) known per se, **characterised in that** the material of the connecting line (23) is suited to operating temperatures of up to 80°C and **in that** its surface roughness, free of transverse striations, is less than or equal to RZ 16, preferably RZ 10.

2. Vacuum pump according to claim 1, **characterised in that** a thread portion (17) of the plug-in screw fitting (9) is screwed into the casing (2, 31) of the vacuum pump (1, 30).

3. Vacuum pump according to claim 1 or claim 2, **characterised in that** a pot-shaped portion (18) of the plug-in screw fitting (9) accommodates an axially displaceable collet chuck (19), an O-ring (21) and the line (23), which consists of a flexible material.

4. Vacuum pump according to any one of the preceding claims, **characterised in that** it is a backing pump (1) and **in that** both the connecting device (7) for the inlet (5) and the connecting device (8) for the outlet (6) take the form of plug-in screw fittings (9).

5. Vacuum pump according to any one of claims 1 to 3, **characterised in that** it is a high-vacuum pump (30) and **in that** the connecting device for the outlet (37) takes the form of a plug-in screw fitting (9).

## Revendications

1. Pompe à vide (1, 30) comprenant une admission (5) et une évacuation (6) qui sont équipées de dispositifs de connexion (7, 8) et de conduites de raccordement (23), dans laquelle au moins le dispositif de connexion de l'évacuation (6, 37) de la pompe à vide (1, 30) est réalisé sous la forme d'un vissage par fiches (9) connu en soi,
**caractérisée en ce que** le matériau de la conduite de raccordement (23) est approprié pour des températures de fonctionnement jusqu'à 80°C et sa rugosité de surface exempte de striures transversales est inférieure ou égale à 16 RZ, de préférence à 10 RZ.

2. Pompe à vide selon la revendication 1,
**caractérisée en ce qu'**une partie filetée (17) du vissage par fiches (9) est vissée dans le boîtier (2, 31) de la pompe à vide (1, 30).

3. Pompe à vide selon la revendication 1 ou 2,
**caractérisée en ce qu'**une partie du vissage en forme de pot (18) par fiches (9) reçoit une barre de tension mobile axialement (19), un joint torique (21) et la conduite (21) qui est composée d'un matériau souple.

4. Pompe à vide selon l'une quelconque des revendications précédentes,
**caractérisée en ce qu'**il s'agit d'une pompe à vide préliminaire (1) et tant le dispositif de connexion (7) de l'admission (5) que le dispositif de connexion (8) de l'évacuation (6) sont réalisés sous la forme de vissages par fiches (9).

5. Pompe à vide selon l'une quelconque des revendications 1 à 3,
**caractérisée en ce qu'**il s'agit d'une pompe à vide poussé (30) et le dispositif de connexion de l'évacuation (37) est réalisé sous la forme d'un vissage par fiches (9).
